# EUROPÄISCHE PATENTSCHRIFT

(11) **EP 0 851 813 B1**
(45) Veröffentlichungstag und Bekanntmachung des Hinweises auf die Patenterteilung: **17.03.1999**
(21) Anmeldenummer: 96929126.9
(22) Anmeldetag: 18.09.1996
(51) Int. Cl.: B42F 13/36

(54) **NIEDERHALTER FÜR IN EINE EINHÄNGEVORRICHTUNG EINES ORDNERS EINGEHÄNGTE BLÄTTER**
CLAMP FOR PAGES SUSPENDED IN A HANGING FILE
SERRE-FEUILLES POUR FEUILLES SUSPENDUES DANS UN DOSSIER SUSPENDU

(30) Priorität: 20.09.1995 AT 15589/59
(43) Veröffentlichungstag der Anmeldung: 08.07.1998
(73) Patentinhaber: Wageka Handelsgesellschaft MBH, 4481 Asten (AT)
(72) Erfinder: PANHOLZER, Walter, A-4481 Asten (AT); GRASMANN, Josef, A-3242 Texing (AT)
(74) Vertreter: Hübscher, Helmut, Dipl.-Ing.
(86) Internationale Anmeldenummer: AT9600164
(87) Internationale Veröffentlichungsnummer: WO9710959

(56) Entgegenhaltungen:
- DE-A- 2 301 191
- DE-B- 1 214 197

## Beschreibung

### Technisches Gebiet

Die Erfindung bezieht sich auf einen Niederhalter mit einem langlochartige Durchtrittsöffnungen für Einhängebügel der Einhängevorrichtung aufweisenden Grundkörper und mit einer die Einhängebügel mittels eines spannbaren Federdrahtes umfassenden Klemmeinrichtung.

### Stand der Technik

Übliche Niederhalter dieser Art weisen einen aus einem Blech ausgestanzten Grundkörper mit zwei langlochartigen Durchtrittsöffnungen für zwei Einhängebügel eines Ordners und zwei sich zwischen den beiden Durchtrittsöffnungen erstreckende Federdrähte auf, zwischen deren je einer Durchtrittsöffnung zugeordneten Endabschnitten die Einhängebügel ragen. Als Ordner soll dabei jede mit einer solchen Einhängevorrichtung versehene Aufnahme für gelochte oder mit Einhängeösen ausgestattete Papierblätter, Folien u. dgl. angesehen werden. Mit Hilfe eines in der Längsmitte der Federdrähte vorgesehenen Spreizkeiles können die mit Abstand vor den Endabschnitten außenseitig am Grundkörper abgestützten Federdrähte im Bereich der Längsmitte mit der Wirkung auseinandergespreizt werden, daß die Endabschnitte um die Abstützung am Grundkörper einwärts schwenken und sich unter einem entsprechenden Reibungsschluß federnd an die Einhängebügel legen. Der Niederhalter kann somit durch diese Klemmeinrichtung gegen eine unbeabsichtigte Verschiebung entlang der Einhängebügel gesichert werden. Da die aufgebrachte Klemmkraft von der Dicke der Einhängebügel abhängt und der Schwenkwinkel für die Endabschnitte der Federdrähte begrenzt ist, können solche Niederhalter lediglich für Einhängebügel mit einem vergleichsweise geringen Durchmesserbereich eingesetzt werden. Außerdem lassen diese konstruktiv aufwendigen Niederhalter wegen der auftretenden Belastungen kaum Grundkörper aus Kunststoff zu.

Werden Niederhalter aus Kunststoff eingesetzt, so besteht die Klemmeinrichtung für die Einhängebügel im allgemeinen aus sich verjüngenden Langlöchern, in denen die Einhängebügel durch ein Verschieben des Niederhalters eingeklemmt werden. Wegen dieser Klemmung der Einhängebügel in den Durchtrittsöffnungen können solche Niederhalter nur für eine Bügelnenndicke eingesetzt werden, wenn nicht mehrere auf andere Nenndicken der Einhängebügel abgestimmte Klemmbereiche vorgesehen werden. Ähnliche Einsatzbeschränkungen ergeben sich bei Niederhaltern, die aus einem in sich geschlossenen Federbügel bestehen, der zwischen seinen einander zugekehrten Schenkein einen Klemmspalt für die den Federbügel durchsetzenden Einhängebügel bildet.

Der Erfindung liegt somit die Aufgabe Zugrunde, diese Mängel zu vermeiden und einen Niederhalter der eingangs geschilderten Art mit einfachen konstruktiven Mitteln so zu verbessern, daß Einhängebügel in einem weiten Durchmesserbereich sicher geklemmt werden können.

### Darstellung der Erfindung

Die Erfindung löst die gestellte Aufgabe dadurch, daß der zu einem die zugehörige Durchtrittsöffnung umschließenden Rahmen gebogene Federdraht der Klemmeinrichtung auf der Rahmeninnenseite eine unter einem spitzen Winkel zur Längsachse der Durchtrittsöffnung verlaufende Federzunge formt, während das andere Federdrahtende den zur Federzunge verlängerten Rahmenschenkel in der Rahmenfläche außen umgreift, und daß der freie Endabschnitt der Federzunge im Bereich des diesem Endabschnitt zugekehrten Endes der Durchtrittsöffnung zusammen mit dem Öffnungsrand bzw. mit einem diesen Öffnungsrand überragenden Abschnitt des Rahmens eine federnde Aufnahme für den Einhängebügel bildet.

Die unter einem spitzen Winkel zur langlochartigen Durchtrittsöffnung verlaufende, durch den Federdraht gebildete Federzunge wird beim Verschieben des Niederhalters in Längsrichtung der Durchtrittsöffnung durch den Einhängebügel verschwenkt, bis der Einhängebügel im Endbereich der Durchtrittsöffnung in einer Aufnahme federnd gehalten wird, die sich zwischen dem freien Endabschnitt der Federzunge und dem Öffnungsrand der Durchtrittsöffnung bzw. einem Rahmenabschnitt ergibt, wenn dieser Rahmenabschnitt in den Öffnungsbereich der Durchtrittsöffnung ragt. Wegen des möglichen weiten Schwenkbereiches der Federzunge paßt sich diese federnde Aufnahme selbständig an die jeweilige Dicke des Einhängebügels an. Da die Federzunge und der sie tragende Rahmen aus einem durchgehenden Federdraht bestehen, werden die beim verschwenken der Federzunge wirksamen Drehmomente zum Teil auf den gesamten Rahmen übertragen, wobei sich aufgrund des Übergreifens des die Federzunge tragenden Rahmenschenkels durch das der Federzunge gegenüberliegende Ende des Federdrahtes besonders vorteilhafte Konstruktionsbedingungen ergeben, weil eben die Federkraft der Federzunge durch die beim Verschwenken der Federzunge erzwungene Rahmenvorspannung unterstützt wird, so daß die erforderlichen Klemmkräfte sowohl für dickere als auch für dünnere Einhängebügel ohne weiteres sichergestellt werden können. Es muß lediglich dafür gesorgt werden, daß für die Einhängebügel eine Aufnahme gebildet wird, in die der jeweilige Einhängebügel unabhängig von seiner Dicke gedrückt wird. Eine solche Aufnahme kann im Endbereich der langlochartigen Durchtrittsöffnung ohne besondere konstruktive Maßnahmen erhalten werden. Eine besonders vorteilhafte Ausführungsform wird dabei sichergestellt, wenn die federnde Aufnahme für den Einhängebügel als Federrast wirksam wird, in die der Einhängebügel einrastet, und zwar unter einem Formschluß in bezug auf die Längsrichtung der Durchtrittsöffnung. Unabhängig davon, ob der Einhängebügel in Längsrichtung der Durchtrittsöffnung lediglich über einen Reibungsschluß oder einen Formschluß festgehalten wird, bringt der zu einem Rahmen gebogene Federdraht eine sehr niedrige Bauhöhe für die Klemmeinrichtung mit sich

Wird der Federdraht am Ende der Federzunge in der Rahmenfläche zurückgebogen und angenähert parallel zu sich bis zum Rahmenschenkel zurückgeführt, so wird zunächst durch das zurückgeführte Federdrahtende ein Teil der Durchtrittsöffnung des Grundkörpers für den Durchtritt des Einhängebügels gesperrt, so daß ein fehlerhaftes Aufstecken des Niederhalters auf die Einhängebügel mit einem Bügeldurchtritt auf der Ausschwenkseite der Federzunge ausgeschlosser werden kann. Dazu kommt, daß durch die Parallelführung des Federdrahtes irr Bereich der Federzunge die wirksamen Federkräfte erhöht werden können, weil zum Verschwenken der Federzunge nach dem Abstützen des rückgeführten Federdrahtendes am Rahmenschenkel auch der rückgeführte Federdrahtabschnitt gegen seine Federkraft elastisch verformt werden muß.

Um günstige Konstruktionsbedingungen für den Rahmen aus Federdraht zu erzielen, kann der Federdraht zu einem im wesentlichen rechteckigen Rahmen gebogen sein, von dessen einem Längsschenkel die Federzunge angenähert in Richtung der Rechteckdiagonale zurückgebogen ist, so daß innerhalb dieses Rahmens ausreichend Schwenkraum für die Federzunge geboten wird. Wegen der notwendigen Schwenkmöglichkeit der Federzunge ist deren Länge gegenüber der Rechteckdiagonale selbstverständlich entsprechend kürzer zu wählen. Verläuft der freie Endabschnitt der Federzunge angenähert parallel zum zugekehrten Längsschenkel des Rahmens, so wird beim Verschwenken der Federzunge zwischen diesem freien Endabschnitt und dem Ende der Durchtrittsöffnung des Grundkörpers bzw. dem Rahmen eine sich gegen das Federzungenende hin keilförmig erweiternde Rast für die Einhängebügel geschaffen, die daher nach dem federnden Eingreifen in diese Rast unabhängig von ihrer Dicke festgeklemmt werden können.

Damit der Niederhalter verschiebefest an den Einhängebügeln festgeklemmt werden kann, ist für eine entsprechende Halterung des Federdrahtrahmens auf dem Grundkörper zu sorgen. Zu diesem Zweck kann der Rahmen aus dem Federdraht unter Vorspannung in eine quer zur Längsrichtung der Durchtrittsöffnung des Grundkörpers gerichtete Einschubführung einsetzbar sein, die eine Rahmenverlagerung quer zur Rahmenfläche verhindert. Das Einsetzen des Rahmens in die Einschubführung unter einer Vorspannung erlaubt eine einfache Montage, wobei eine gesonderte Sicherung zum Festhalten des Rahmens in der Einschubführung entfallen kann. Die Ausrichtung der Einschubführung gegenüber der Durchtrittsöffnung für einen Einhängebügel bewirkt eine gute Rahmenabstützung im Grundkörper in der Verschieberichtung des Niederhalters gegenüber den Einhängebügeln, insbesondere bei einem Rechteckrahmen. Um ein Ausbiegen der Federzunge aus der Rahmenfläche einfach ausschließen zu können, kann die Einschubführung auch das freie Ende des Endabschnittes der Federzunge aufnehmen.

Schließlich kann die Breite der langlochartigen Durchtrittsöffnungen kleiner als die in gleicher Richtung gemessene Rahmenbreite, vorzugsweise kleiner als die halbe Rahmenbreite, gewählt werden, so daß im Öffnungsbereich der Durchtrittsöffnungen im wesentlichen nur ein Teil der Federzunge mit dem die Federrast bildenden Endabschnitt und allenfalls ein Teil des einen Rahmenlängsschenkels sichtbar werden. Dies bringt nicht nur eine vorteilhafte Halterung des Federdrahtrahmens im Grundkörper und eine geringe Beschädigungsgefahr mit sich, sondern verhindert auch Fehlbedienungen durch ein falsches Aufstecken des Niederhalters auf die Einhängebügel.

### Kurze Beschreibung der Zeichnungen

In der Zeichnung ist der Erfindungsgegenstand beispielsweise dargestellt. Es zeigen
- Fig. 1: einen erfindungsgemäßen Niederhalter in Form eines Handlochers in einer vereinfachten Draufsicht,
- Fig. 2: eine Klemmeinrichtung für einen Einhängebügel in einem Schnitt senkrecht zum zu klemmenden Einhängebügel in einem größeren Maßstab,
- Fig. 3: die Klemmeinrichtung nach der Fig. 2 in einer Klemmstellung für einen dicken Einhängebügel in einer Draufsicht,
- Fig. 4: eine der Fig. 3 entsprechende Darstellung der Klemmeinrichtung in einer Klemmstellung für dünne Einhängebügel und
- Fig. 5: einen Schnitt nach der Linie V-V der Fig. 3.

### Weg zur Ausführung der Erfindung

Wie der Fig. 1 entnommen werden kann, ist der dargestellte Niederhalter mit einem Handlocher für die in die Einhängevorrichtung eines Ordners einhängbaren Blätter zu einer Baueinheit zusammengefaßt, die einen plattenförmigen Grundkörper 1 mit zwei zwischen sich und dem Grundkörper 1 einen Einführschlitz 2 für die zu lochenden Blätter bildenden Halterungen 3 für je einen gegen die Kraft einer Rückstellfeder betätigbaren Lochstempel 4 aufweist, der mit einem Stanzloch im Grundkörper 1 zusammenwirkt. Auf der den Einführschlitzen 2 gegenüberliegenden Seite der Halterungen 3 ist je eine Einschubführung 5 für eine Klemmeinrichtung 6 vorgesehen, mit deren Hilfe der Grundkörper 1 auf Einhängebügeln 7 einer üblichen Einhängevorrichtung festgeklemmt werden kann. Die Klemmeinrichtung 6 für die den Grundkörper 1 in langlochartigen Durchtrittsöffnungen 8 durchsetzenden Einhängebügel 7 wird durch einen zu einem im wesentlichen rechteckigen Rahmen 9 gebogenen Federdraht 10 gebildet, der auf der Rahmeninnenseite durch eine Verlängerung des einen Längsschenkels 11 des Rahmens 9 eine angenähert diagonal zum Rahmen 9 verlaufende Federzunge 12 formt, in deren Bereich der Federdraht 10 durch einen zurückgebogenen Abschnitt 13 ungefähr parallel zu sich bis zum Längsschenkel 11 zurückgeführt ist. Das andere Ende 14 des Federdrahtes 10 übergreift den die Federzunge 12 tragenden Schenkel 11 auf der Außenseite, so daß sich beim Verschwenken der Federzunge 12 der Schenkel 11 an diesem Federdrahtende 14 abstützen kann.

Wie insbesondere die Fig. 2 bis 4 erkennen lassen, umschließt der in die Einschubführung 5 eingesetzte Rahmen 9 die zugehörige Durchtrittsöffnung 8 im Grundkörper 1 so, daß der zum Schenkel 11 parallele Schenkel 15 des Rahmens 9 im Bereich des einen Längsrandes der Durchtrittsöffnung 8 zu liegen kommt und die Federzunge 12 unter einem spitzen Winkel zur Längsrichtung der Durchtrittsöffnung 8 verläuft. Da die Federzunge 12 im Bereich der Durchtrittsöffnung 8 durch parallel verlaufende Federdrahtabschnitte gebildet wird und einen angenähert parallel zum Schenke 15 ausgerichteten Endabschnitt 16 aufweist, wird die Durchtrittsöffnung 8 im Klemmbereich der Klemmeinrichtung gegenüber einem Durchtritt der Einhängebügel 7 gesperrt, was Fehlbedienungen ausschließt, weil die Einhängebügel 7 nur auf der Federzungenseite eingeführt werden können, auf der die Federzunge 12 eine Anlaufschräge für die Einhängebügel 7 im Sinne eines Wegschwenkens der Federzunge 12 vom Schenkel 15 bildet, wie dies beispielsweise der Fig. 2 entnommen werden kann.

Wird nun aus der Stellung nach der Fig. 2 der Grundkörper 1 in Richtung des Pfeiles 17 gegenüber dem Einhängebügel 7 verschoben, so wird die Federzunge 12 gegen Federkraft vom Schenkel 15 weggeschwenkt bis der Einhängebügel 7 in den Bereich des Endabschnittes 16 der Federzunge 12 gelangt. Wegen der zur Anlaufschräge der Federzunge 12 gegensinnigen Neigung des Endabschnittes 16 der verschwenkten Federzunge 12 wird der Einhängebügel 7 gegen das dem Endabschnitt 16 zugekehrte Ende 18 der langlochartigen Durchtrittsöffnung 8 bzw. an einen die Durchtrittsöffnung in diesem Bereich überragenden Rahmenteil klemmend angedrückt, so daß sich für den Einhängebügel 7 eine federnde Aufnahme in form einer Federrast ergibt. Eine solche Federrast erfordert aber nicht zwingend einen gegenüber dem übrigen Federzungenverlauf abgewinkelten Endabschnitt 16. Es könnte hiefür beispielsweise auch eine Rastausnehmung im Bereich des Schenkels 15 bzw. des diesem Schenkel 15 zugehörigen Längsrandes der Durchtrittsöffnung 8 vorgesehen werden, da lediglich gefordert werden muß, daß der Einhängebügel durch die Federzunge 12 federnd in eine Rast gedrückt wird, und zwar mit einer Kraft, die einen ausreichenden Reibungsschluß zum unverschiebbaren Festklemmen des Grundkörpers 1 auf den Einhängebügeln 7 sicherstellt. Durch die Rahmenform des Federdrahtes 10 kann dies einfach gewährleistet werden, weil beim Verschwenken der Federzunge 12 der Rahmen 9 vorgespannt wird und diese Vorspannung die Klemmung der Einhängebügel unterstützt. Ein Vergleich z. B. der Fig. 2 und 3 zeigt unmittelbar, daß durch das Verschwenken der Federzunge 12 der parallel geführte Federdrahtabschnitt 13 elastisch verformt wird, was eine weitere Steigerung der Klemmkraft zur Folge hat.

Daß mit Hilfe des geschilderten Niederhalters auch vergleichsweise dünne Einhängebügel sicher geklemmt werden können, kann der Fig. 4 entnommen werden. Der Einhängebügel 7 rastet wieder in die zwischen dem Endabschnitt 16 der Federzunge 12 und dem Ende 18 der Durchtrittsöffnung 8 bzw. dem in diesem Bereich über den Öffnungsrand ragenden Rahmenteil gebildete Federrast ein. Damit bei einer Belastung in Richtung der Einhängebügel 7 die Federzunge 12 nicht aus der Rahmenfläche ausgebogen werden kann, greift das freie Ende 19 des Endabschnittes 16 in jeder Schwenklage der Federzunge 12 in die Einschubführung 5 ein.

## Patentansprüche

1. Niederhalter für in eine Einhängevorrichtung eines Ordners eingehängte Blätter mit einem langlochartige Durchtrittsöffnungen für Einhängebügel der Einhängevorrichtung aufweisenden Grundkörper und mit einer die Einhängebügel mittels eines spannbaren Federdrahtes umfassenden Klemmeinrichtung, dadurch gekennzeichnet, daß der zu einem die zugehörige Durchtrittsöffnung (8) umschließenden Rahmen (9) gebogene Federdraht (10) der Klemmeinrichtung (6) auf der Rahmeninnenseite eine unter einem spitzen Winkel zur Längsachse der Durchtrittsöffnung (8) verlaufende Federzunge (12) formt, während das andere Federdrahtende (14) den zur Federzunge (12) verlängerten Rahmenschenke (11) in der Rahmenfläche außen umgreift, und daß der freie Endabschnitt (16) der Federzunge (12) im Bereich des diesem Endabschnitt (16) zugekehrten Endes (18) der Durchtrittsöffnung (8) zusammen mit dem Öffnungsrand bzw. mit einem diesen Öffnungsrand überragenden Abschnitt des Rahmens (9) eine federnde Aufnahme für den Einhängebügel (7) bildet.

2. Niederhalter nach Anspruch 1, dadurch gekennzeichnet, daß die federnde Aufnahme für den Einhängebügel (7) zwischen dem freien Endabschnitt (16) der Federzunge (12), dem diesem Endabschnitt (16) zugekehrten Ende (18) der Durchtrittsöffnung (8) und dem Öffnungsrand bzw. einem diesen Öffnungsrand überragenden Abschnitt des Rahmens (9) als Federrast ausgebildet ist.

3. Niederhalter nach Anspruch 1 oder 2, dadurch gekennzeichnet, daß der Federdraht (10) am Ende (19) der Federzunge (12) in der Rahmenfläche zurückgebogen und angenähert parallel zu sich bis zum die Federzunge (12) tragenden Rahmenschenkel (11) zurückgeführt ist.

4. Niederhalter nach einem der Ansprüche 1 bis 3, dadurch gekennzeichnet, daß der Federdraht (10) zu einem im wesentlichen rechteckigen Rahmen (9) gebogen ist, von dessen einem Längsschenkel (11) die Federzunge (12) angenähert in Richtung der Rechteckdiagonale zurückgebogen ist.

5. Niederhalter nach Anspruch 4, dadurch gekennzeichnet, daß der freie Endabschnitt (16) der Federzunge (12) angenähert parallel zum zugekehrten Längsschenkel (15) des Rahmens (9) verläuft.

6. Niederhalter nach einem der Ansprüche 1 bis 5, dadurch gekennzeichnet, daß der Rahmen (9) aus dem Federdraht (10) unter Vorspannung in eine quer zur Längsrichtung der Durchtrittsöffnung (8) des Grundkörpers (1) gerichtete Einschubführung (5) einsetzbar ist.

7. Niederhalter nach einem der Ansprüche 1 bis 6, dadurch gekennzeichnet, daß die Einschubführung (5) für den Rahmen (9) das freie Ende (19) des Endabschnittes (16) der Federzunge (12) aufnimmt.

8. Niederhalter nach einem der Ansprüche 1 bis 7, dadurch gekennzeichnet, daß die Breite der langlochartigen Durchtrittsöffnungen (8) kleiner als die in gleicher Richtung gemessene Rahmenbreite, vorzugsweise kleiner als die halbe Rahmenbreite, ist.

## Claims

1. A hold-down device for sheets suspended in a suspension device of a file, comprising a base member having slot-like passage apertures for suspension brackets of the suspension device, and with a clamping device which engages around the suspension brackets by means of a tensionable spring wire, characterised in that the spring wire (10) of the clamping device (6), which is bent into the form of a frame (9) surrounding the associated passage aperture (8), forms on the inside of the frame a spring tongue (12) extending at an acute angle to the longitudinal axis of the passage aperture (8), while the other spring wire end (14) engages externally in the frame surface around the frame limb (11) extended to form the spring tongue (12), and in that the free end portion (16) of the spring tongue (12), in the region of the end (18) of the passage aperture (8) facing said end portion (16), co-operates with the opening edge or with a portion of the frame (9) projecting beyond said opening edge, to form a resilient support for the suspension bracket (7).

2. A hold-down device according to claim 1, characterised in that the resilient support for the suspension bracket (7) is formed as a spring catch between the free end portion (16) of the spring tongue (12), the end (18) of the passage aperture (8) facing said end portion (16), and the opening edge or a portion of the frame (9) projecting beyond said opening edge.

3. A hold-down device according to claim 1 or 2, characterised in that the spring wire (10) is bent back in the frame surface at the end (19) of the spring tongue (12) and is returned approximately parallel to itself as far as the frame limb (11) carrying the spring tongue (12).

4. A hold-down device according to any one of claims 1 to 3, characterised in that the spring wire (10) is bent to form a substantially rectangular frame (9), from one longitudinal limb (11) of which the spring tongue (12) is bent back approximately in the direction of the rectangle diagonal.

5. A hold-down device according to claim 4, characterised in that the free end portion (16) of the spring tongue (12) extends approximately parallel to the facing longitudinal limb (15) of the frame (9).

6. A hold-down device according to any one of claims 1 to 5, characterised in that the frame (9) consisting of the spring wire (10) is insertable with prestressing into an insertion guide (5) directed transversely of the longitudinal direction of the passage aperture (8) of the base member (1).

7. A hold-down device according to any one of claims 1 to 6, characterised in that the insertion guide (5) for the frame (9) accommodates the free end (19) of the end portion (16) of the spring tongue (12).

8. A hold-down device according to any one of claims 1 to 7, characterised in that the width of the slot-like passage apertures (8) is smaller than the frame width measured in the same direction, preferably smaller than half the frame width.

## Revendications

1. Serre-feuilles pour des feuilles suspendues dans un dispositif d'accrochage d'un dossier suspendu, avec un corps de base présentant des ouvertures de passage du genre de trous allongés pour des étriers d'accrochage du dispositif d'accrochage, et avec un dispositif de serrage entourant les étriers d'accrochage au moyen d'un fil élastique susceptible d'être tendu, caractérisé par le fait que le fil élastique (10), plié pour constituer un cadre (9) enfermant l'ouverture de passage (8) afférente, du dispositif de serrage (6), forme du côté intérieur du cadre une languette élastique (12) s'étendant sous un angle aigu par rapport à l'axe longitudinal de l'ouverture de passage (8), tandis que l'autre extrémité de fil élastique (14) entoure extérieurement la branche de cadre (11) prolongée en une languette élastique (12), dans la surface de cadre, et en ce que la section d'extrémité (16) libre de la languette élastique (12), dans la zone de l'extrémité (18), tournée vers cette section d'extrémité (16), de l'ouverture de passage (8), conjointement avec le bord d'ouverture, respectivement avec une section dépassant de ce bord d'ouverture, du cadre (9), constitue un logement élastique pour l'étrier d'accrochage (7).

2. Serre-feuilles selon la revendication 1, caractérisé par le fait que le logement élastique destiné à l'étrier d'accrochage (7) est réalisé sous la forme de cliquet élastique, entre la section d'extrémité libre (16) de la languette élastique (12), l'extrémité (18), tournée vers cette section d'extrémité (16), de l'ouverture de passage (8) et le bord d'ouverture, respectivement une section, dépassant ce bord d'ouverture, du cadre (9).

3. Serre-feuilles selon la revendication 1 ou 2, caractérisé par le fait que le fil élastique (10) est ramené par pliage, à l'extrémité (19) de la languette élastique (12), dans la surface de cadre, et est retourné à peu près parallèlement à lui-même, jusqu'à la branche de cadre (11) portant la languette élastique (12).

4. Serre-feuilles selon l'une des revendications 1 à 3, caractérisé par le fait que le fil élastique (10) est plié pour constituer un cadre (9) sensiblement rectangulaire, dont une branche longitudinale (11) est repliée à peu près dans la direction de la diagonale du rectangle, pour former la languette élastique (12).

5. Serre-feuilles selon la revendication 4, caractérisé par le fait que la section d'extrémité libre (16) de la languette élastique (12) s'étend à peu près parallèlement à la branche longitudinale (15) tournée vers elle du cadre (9).

6. Serre-feuilles selon l'une des revendications 1 à 5, caractérisé par le fait que le cadre (9) constitué à partir du fil élastique (10) peut être inséré sous précontrainte dans un guidage d'introduction (5), orienté transversalement par rapport à la direction longitudinale de l'ouverture de passage (8) du corps de base (1).

7. Serre-feuilles selon l'une des revendications 1 à 6, caractérisé par le fait que le guidage d'introduction (5) destiné au cadre (9) reçoit l'extrémité libre (19) de la section d'extrémité (16) de la languette élastique (12).

8. Serre-feuilles selon l'une des revendications 1 à 7, caractérisé par le fait que la largeur des ouvertures de passage (8) du genre de trou allongé est inférieure à la largeur de cadre, mesurée dans la même direction, de préférence inférieure à la moitié de la largeur du cadre.
